# EUROPÄISCHE PATENTSCHRIFT

(11) **EP 3 154 863 B1**
(45) Veröffentlichungstag und Bekanntmachung des Hinweises auf die Patenterteilung: **12.09.2018**
(21) Anmeldenummer: 15727561.1
(22) Anmeldetag: 09.06.2015
(51) Int. Cl.: B65B 69/00, G07D 11/00

(54) **VEFAHREN UND VORRICHTUNG ZUM BEARBEITEN EINES TRANSPORTBEHÄLTERS MIT WERTGEGENSTÄNDEN**
METHOD AND APPARATUS FOR PROCESSING A TRANSPORTATION CONTAINER WITH VALUABLE ARTICLES
PROCÉDÉ ET DISPOSITIF DE TRAITEMENT D'UN CONTENANT DE TRANSPORT D'OBJETS DE VALEUR

(30) Priorität: 10.06.2014 DE 102014008607
(43) Veröffentlichungstag der Anmeldung: 19.04.2017
(73) Patentinhaber: Giesecke+Devrient Currency Technology GmbH, 81677 München (DE)
(72) Erfinder: DOPFER, Peter, 82269 Geltendorf (DE); STAPFER, Michael, 85579 Neubiberg (DE)
(86) Internationale Anmeldenummer: PCT/EP2015/001159
(87) Internationale Veröffentlichungsnummer: WO 2015/188931

(56) Entgegenhaltungen:
- WO-A1-2013/050177
- DE-A1- 3 931 176
- DE-A1-102008 023 128

## Beschreibung

Die vorliegende Erfindung betrifft ein Verfahren und eine Vorrichtung zum Bearbeiten eines Transportbehälters mit Wertgegenständen. Die Wertgegenstände sind insbesondere blattförmige Wertdokumente, z.B. Banknoten, Schecks, Tickets, etc. und ggf. auch Münzen.
Als Transportbehälter werden z.B. "Safebags" verwendet. Diese sind in der Regel als rundum verschlossener, beutelförmiger Einwegbehälter ausgebildet, vorzugsweise aus einer Kunststofffolie. In solchen Transportbehältern werden Wertgegenstände, wie z.B. Banknoten oder andere blattförmige Wertdokumente, aber häufig auch Münzen, von einem Lieferanten oder Einzahler zu einer Bank oder einem Cashcenter transportiert.
Das Öffnen eines solchen Transportbehälters bei einer empfangenden Stelle erfolgt derzeit in der Regel manuell, beispielsweise mittels einer Schere oder eines Messers. Nach dem Öffnen des Transportbehälters werden die darin befindlichen Wertgegenstände manuell entnommen. Die entnommenen Wertgegenstände werden dann mittels einer Wertdokument-Bearbeitungsvorrichtung, beispielsweise einer Banknotenbearbeitungsmaschine, weiterverarbeitet, beispielsweise hinsichtlich ihrer Echtheit, Umlauffähigkeit und/oder Denomination geprüft und/oder gezählt.

Ein manuelles Bearbeiten eines solchen Transportbehälters, insbesondere ein manuelles Öffnen mittels Schere oder Messer, ist sehr zeitaufwändig und daher teuer. Weiterhin beinhaltet jedes Bearbeiten eines Transportbehälters mit Wertgegenständen durch eine Person ein Manipulationsrisiko. Aus dem Dokument DE-A-39 31 176 ist ein Verfahren bekannt, das die Schritte Zuführen eines Transportbehälters zu einer Vorrichtung zum automatischen Öffnen des Transportbehälters, automatisches Auftrennen des Transportbehälters in der Vorrichtung mittels einer Trenneinrichtung, automatisches Entleeren der Wertgegenstände aus dem aufgetrennten Transportbehälter, und automatisches Auffangen der entleerten Wertgegenstände durch einen Auffangbehälter umfasst.

Aufgabe der vorliegenden Erfindung ist es demnach, ein Verfahren und eine Vorrichtung vorzuschlagen, welche den beschriebenen Nachteilen Rechnung tragen, d.h. welche ein effizientes und manipulationssicheres Bearbeiten solcher Transportbehälter erlauben.

Diese Aufgabe wird durch ein Verfahren, eine Vorrichtung und ein System mit den Merkmalen der nebengeordneten Ansprüche gelöst. Vorteilhafte Ausgestaltungen und Weiterbildungen sind in den abhängigen Ansprüchen angegeben.

Die vorliegende Erfindung basiert auf dem Grundgedanken, die Bearbeitung eines Transportbehälters mit Wertgegenständen nicht mehr manuell durchzuführen, sondern den Transportbehälter einer entsprechend eingerichteten Vorrichtung zuzuführen, welche eingerichtet ist, sämtliche Bearbeitungsschritte, insbesondere des Öffnen und Entleeren des Transportbehälters, sowie das Weitertransportieren der entleerten Wertgegenstände zur weiteren Bearbeitung, automatisch, d.h. ohne manuelle Einwirkung eines Bedieners der Vorrichtung, in effizienter Weise durchzuführen.

Eine bevorzugte Ausführungsform eines Verfahrens zum Bearbeiten der Transportbehälter mit Wertgegenständen, insbesondere der vorstehend beschriebenen "Safebags", umfasst die folgenden Schritte:
Der jeweilige Transportbehälter mit den Wertgegenständen wird durch einen Bediener einer Vorrichtung zum automatischen Bearbeiten des Transportbehälters zugeführt. Eine entsprechende Vorrichtung wird nachfolgend im Detail beschrieben. Wie bereits erwähnt, werden alle nachfolgenden Schritte, die an dem Transportbehälter und den daraus entleerten Wertgegenständen in oder durch die Vorrichtung durchgeführt werden, automatisch durchgeführt, d.h. ohne manuelle Einwirkung eines Bedieners der Vorrichtung.

Eine bevorzugte Ausführungsform einer Vorrichtung zum automatischen Bearbeiten eines solchen Transportbehälters mit Wertgegenständen umfasst eine Transportbehälter-Transporteinrichtung zum Transportieren des Transportbehälters in die Vorrichtung und innerhalb der Vorrichtung, eine Trenneinrichtung zum automatischen Auftrennen des Transportbehälters innerhalb der Vorrichtung und eine Steuereinrichtung zum Steuern der Transportbehälter-Transporteinrichtung, der Trenneinrichtung und einer Auffangbehälter-Transporteinrichtung zum Transportieren eines Auffangbehälters, welcher zum Auffangen von aus einem aufgetrennten Transportbehälter entleerten Wertgegenständen vorgesehen ist. Die entsprechenden Komponenten der Vorrichtung werden im Folgenden detailliert mit Bezug auf die entsprechenden Verfahrensschritte beschrieben.

Das erwähnte Zuführen des Transportbehälters zu der Vorrichtung erfolgt in der Regel dadurch, dass der Transportbehälter seitens eines Bedieners auf oder an einer Transporteinrichtung abgelegt oder befestigt wird, welche den Transportbehälter direkt oder indirekt in die Vorrichtung transportiert.

Gemäß einer bevorzugten Ausführungsform ist diese Transporteinrichtung bereits Teil der Vorrichtung zum automatischen Bearbeiten des Transportbehälters und entspricht der erwähnten Transportbehälter-Transporteinrichtung der Vorrichtung. Alternativ ist es möglich, dass die Transporteinrichtung nicht Teil der Vorrichtung ist und den Transportbehälter automatisch an die Transportbehälter-Transporteinrichtung der Vorrichtung übergibt. Eine Kombination verschiedener Förderbänder ist hier denkbar.

Die Transportbehälter-Transporteinrichtung der Vorrichtung kann auf verschiedene Weise ausgebildet sein. Gemäß einer ersten Ausführungsform ist die Transportbehälter-Transporteinrichtung als Förderband ausgebildet, auf welches ein Transportbehälter zum Transport in die Vorrichtung und/oder innerhalb der Vorrichtung abgelegt werden kann.

Gemäß einer zweiten Ausführungsform kann die Transportbehälter-Transporteinrichtung derart ausgebildet sein, dass ein Transportbehälter daran im Wesentlichen hängend transportiert werden kann. Eine solche Transportbehälter-Transporteinrichtung kann beispielsweise ein vorzugsweise horizontal umlaufendes Transportband oder eine vorzugsweise horizontal umlaufende Umlaufschiene umfassen.

Die Transportbehälter-Transporteinrichtung der Vorrichtung kann zumindest eine Aufnahmeeinrichtung zum Aufnehmen oder Fixieren eines Transportbehälters an oder auf der Transportbehälter-Transporteinrichtung umfassen. Eine solche Aufnahmeeinrichtung kann beispielsweise als Klemm-Einrichtung zum Einklemmen eines Anteils des Transportbehälters ausgebildet sein. Eine solche Klemm-Einrichtung kann im Zusammenhang mit einem Förderband oder einer hängenden Anbringung an einer entsprechenden Transportbehälter-Transporteinrichtung sinnvoll eingesetzt werden.

Alternativ kann die Aufnahmeeinrichtung auch als eine Ansaugeinrichtung zum Ansaugen zumindest eines Anteils des Transportbehälters an die Transportbehälter-Transporteinrichtung ausgebildet sein. Eine solche Ausführungsform ist insbesondere im Zusammenhang mit einem Förderband als Transportbehälter-Transporteinrichtung vorteilhaft einsetzbar.

Nachdem der Transportbehälter mittels der Transportbehälter-Transporteinrichtung in die Vorrichtung transportiert worden ist, kann es vorgesehen sein, dass vor dem Auftrennen des Transportbehälters geprüft wird, ob der Transportbehälter unbeschädigt ist.

Eine solche Prüfung kann automatisch innerhalb der Vorrichtung mittels einer entsprechend eingerichteten Unversehrtheits-Prüfeinrichtung vorgenommen werden, welche eingerichtet ist, die Unversehrtheit des Transportbehälters zu prüfen. Im Falle eines Transportbehälters aus Kunststoff kann es beispielsweise dadurch erfolgen, dass Luft in den Transportbehälter eingeblasen wird und anhand einer nachfolgenden Druckmessung entschieden wird, ob der Transportbehälter intakt ist oder nicht.

Alternativ kann eine Unversehrtheitsprüfung auch durch einen Bediener der Vorrichtung erfolgen, indem dieser den Transportbehälter manuell auf Unversehrtheit prüft, bevor der Transportbehälter der Vorrichtung zugeführt wird.

In einem nachfolgenden Schritt wird der Transportbehälter in der Vorrichtung mittels der Trenneinrichtung der Vorrichtung automatisch aufgetrennt. Insbesondere wird der Transportbehälter so aufgetrennt, dass eine Öffnung des Transportbehälters erzeugt wird, z.B. am Boden des Transportbehälters, damit die Wertgegenstände aus dem Transportbehälter aufgrund ihrer Schwerkraft durch diese Öffnung aus dem Transportbehälter herausfallen können. Die beim Auftrennen erzeugte Öffnung erstreckt sich vorzugsweise über die gesamte Breite des Transportbehälters. So bleiben im Normalfall keine Wertgegenstände im Behälter zurück.

Das Auftrennen des Transportbehälters kann dabei auf verschiedene Weisen erfolgen. Gemäß einer ersten bevorzugten Ausführungsform wird der Transportbehälter zum Auftrennen in geeigneter Weise aufgeschnitten. Die Trenneinrichtung der Vorrichtung kann dazu eine geeignet eingerichtete Schneideinrichtung, beispielsweise eine Klinge mit zumindest einer Schneide, umfassen. Das Muster, d.h. die Führung der Schnittlinien, entlang derer der Transportbehälter aufgetrennt wird, kann dabei von der Größe und/oder Form des Transportbehälters sowie von den Materialeigenschaften des Transportbehälters abhängen.

Beim Aufschneiden des Transportbehälters, wie bei jeder anderen Art des Auftrennens des Transportbehälters, ist darauf zu achten, dass zum einen ein nachfolgendes vollständiges Entleeren des Transportbehälters optimal vorbereitet wird. Zum anderen ist darauf zu achten, dass in dem Transportbehälter befindliche Wertgegenstände beim Auftrennen des Transportbehälters nicht beschädigt oder gar zerstört werden.

Alternativ zum Aufschneiden des Transportbehälters kann der Transportbehälter auch lediglich perforiert werden. Zum Auftrennen des Transportbehälters werden dann einer entsprechenden Perforation angrenzende Anteile des Transportbehälters mittels der Trenneinrichtung voneinander wegbewegt, wodurch der Transportbehälter entlang der Perforation aufgetrennt wird. In diesem Fall umfasst die Trenneinrichtung der Vorrichtung eine geeignete Perforiereinrichtung, beispielsweise ein Perforierrad, welches eingerichtet ist, entlang zumindest einer vorgegebenen Perforierlinie über den Transportbehälter geführt zu werden.

Schließlich kann der Transportbehälter zum Auftrennen thermisch behandelt werden. Spezifische Kälteeinwirkung auf den Transportbehälter, z.B. mittels Kältespray, kann im Falle eines Kunststoffbehälters zu einer Versprödung in dem entsprechenden Bereich führen, welche ähnlich einer Perforation wirkt und auf diese Weise ein Öffnen des Transportbehälters unterstützen kann. Auch eine thermische Einwirkung in Form einer Hitzeeinwirkung, beispielsweise mittels eines heißen Drahtes, kann ein Auftrennen des Transportbehälters vorbereiten. Ein Transportbehälter in Form eines Kunststoffbehälters kann durch Hitzeeinwirkung beispielsweise lokal gezielt erweicht werden, wodurch ein nachfolgendes Auftrennen vorbereitet wird. Die Trenneinrichtung der Vorrichtung umfasst im Zusammenhang mit diesen Ausführungsformen entsprechende Temperatureinwirkungsmittel.

Gemäß einer besonders bevorzugten Ausführungsform wird der Transportbehälter vor dem Auftrennen mittels einer Saugeinrichtung der Vorrichtung angesaugt und dann im angesaugten Bereich mittels der Trenneinrichtung aufgetrennt.

Eine entsprechende Saugeinrichtung umfasst in der Regel zumindest eine Einrichtung zum Erzeugen eines Unterdrucks, d.h. ein Saugaggregat, gegebenenfalls einen mit dem Saugaggregat verbundenen Saugschlauch sowie einen mit dem Saugaggregat, über den Saugschlauch, falls vorhanden, verbundenen Saugkopf. Der Saugkopf umfasst ein oder mehrere Saugöffnungen zum Ansaugen des Transportbehälters.

Diese Ausführungsform ist insbesondere im Zusammenhang mit beutelförmigen Kunststoffbehältern vorteilhaft einsetzbar, denn die Saugeinrichtung ist dann eingerichtet, zumindest einen Anteil einer Beutelwand des Transportbehälters anzusaugen. In der beschriebenen Weise kann ein entsprechender Transportbehälter schnell und einfach geöffnet werden. Dadurch, dass der Transportbehälter, d.h. insbesondere eine Transportbehälterwand eines beutelförmigen Transportbehälters, mittels der Saugeinrichtung angesaugt wird und das Auftrennen des Transportbehälters mittels der Trenneinrichtung in dem angesaugten Bereich erfolgt, kann eine Beschädigung von Wertdokumenten beim Öffnen vermieden werden. Zusätzlich wird das Öffnen des Transportbehälters an sich vereinfacht. Aufgrund des Wirkprinzips des Ansaugens und des Auftrennens im angesaugten Bereich wird quasi automatisch verhindert, dass beim Öffnen der Inhalt des Transportbehälters beschädigt wird.

Gemäß einer besonders bevorzugten Variante dieser Ausführungsform ist die Trenneinrichtung in einem Saugkopf der Saugeinrichtung integriert. Es ergibt sich dadurch ein so genannter Saug-Trennkopf, welcher ein Öffnen eines beutelförmigen Transportbehälters in sicherer und variabler Weise optimal unterstützt.

Es versteht sich, dass die Trenneinrichtung der Vorrichtung zum automatischen Bearbeiten des Transportbehälters an den zu öffnenden Transportbehälter angepasst werden kann. Beispielsweise wird die Trenneinrichtung in der Vorrichtung vor dem Auftrennen des Transportbehälters an die Größe und/oder die Form des Transportbehälters angepasst. Insbesondere kann die Trenneinrichtung, beispielsweise abhängig von der Größe und/oder der Form des Transportbehälters, verlagert werden, beispielsweise relativ zu der Transportbehälter-Transporteinrichtung. Weiterhin ist es möglich, verschiedene Komponenten der Trenneinrichtung, beispielsweise verschiedene Trennmittel, wie beispielsweise Klingen oder dergleichen, relativ zueinander in Abhängigkeit von der Größe und/oder Form eines aufzutrennen Transportbehälters zu verlagern. Eine solche Anpassung der Trenneinrichtung kann automatisch erfolgen, nachdem beispielsweise die Größe und Form eines aufzutrennen Transportbehälters mittels einer geeigneten Sensoreinrichtung der Vorrichtung ermittelt worden ist. Alternativ kann eine solche Anpassung auch manuell durch einen Bediener der Vorrichtung erfolgen.

Zum Auftrennen des Transportbehälters kann die Trenneinrichtung relativ zu dem Transportbehälter verlagert werden, wobei der Transportbehälter während des Auftrennens temporär ortsfest bleibt. Alternativ kann das Auftrennen dadurch erfolgen, dass der Transportbehälter relativ zu einer ortsfesten Trenneinrichtung verlagert wird. Es ist auch möglich, dass sowohl der Transportbehälter als auch die Trenneinrichtung während des Auftrennens nicht ortsfest sind, sondern in geeigneter Weise bewegt oder verlagert werden.

Nach dem Auftrennen des Transportbehälters werden die in dem Transportbehälter befindlichen Wertgegenstände automatisch aus dem aufgetrennten Transportbehälter entleert. Die entleerten Gegenstände fallen aufgrund ihrer Schwerkraft aus dem aufgetrennten Transportbehälter heraus und werden automatisch durch einen Auffangbehälter in der Vorrichtung aufgefangen.

Das Entleeren des Transportbehälters erfolgt dabei mittels Schwerkraft. Mit anderen Worten fallen die Wertgegenstände durch die Öffnung, welche durch das Auftrennen des Transportbehälters entstanden ist, aus dem aufgetrennten Transportbehälter aufgrund der Schwerkraft in den bereitstehenden Auffangbehälter.

Ein vollständiges Entleeren des Transportbehälters kann mittels geeigneter Einrichtungen der Vorrichtung, die im Folgenden Entleerhilfeeinrichtungen genannt werden, vorbereitet und/oder unterstützt werden.

Um ein vollständiges Entleeren des Transportbehälters vorzubereiten, kann eine Entleerhilfeeinrichtung eingerichtet sein, den an oder auf der Transportbehälter-Transporteinrichtung angeordneten Transportbehälter, vor dem Auftrennen desselben, derart zu bewegen oder zu verlagern, dass die Wertgegenstände in dem Transportbehälter in einem vorgegebenen Bereich, beispielsweise am Boden des Transportbehälters, angeordnet werden. Wird der Transportbehälter dann im Bereich des Bodens aufgetrennt, erleichtert dies das vollständige Entleeren des Transportbehälters. Hängend transportierte beutelförmige Kunststoffbehälter können durch leichtes horizontales Rütteln, abwechselndes hin und her Bewegen oder zentrifugales um eine Achse Bewegen in entsprechender Weise vorbereitet werden, d.h. die in dem Transportbehälter befindliche Wertgegenstände werden sich aufgrund der Bewegung vorwiegend am Boden des Transportbehälters ansammeln.

Alternativ oder zusätzlich kann eine Entleerhilfeeinrichtung auch den Entleervorgang selbst unterstützen, beispielsweise indem der Transportbehälter beim Entleeren zusätzlich leicht geschüttelt wird. Im Falle von beutelförmigen Kunststoffbehältern, welche entlang vorgegebener Schnittlinien aufgetrennt worden sind und zum Entleeren aufgeklappt oder umgestülpt werden, kann eine Entleerhilfeeinrichtung beispielsweise eine Ionensprühvorrichtung umfassen. Indem der Transportbehälter im Bereich der austretenden Wertgegenstände mit ionisierter Luft beaufschlagt wird, kann verhindert werden, dass blattförmige Wertgegenstände, wie z.B. Banknoten, durch statische Ladung an dem Transportbehälter haften bleiben und dadurch nicht vollständig entleert werden. Weiterhin kann eine Entleerhilfeeinrichtung ein Saugwalzenpaar umfassen, welches ein vollständiges Aufklappen eines entlang beispielsweise dreier Hauptseiten aufgetrennten flächigen Transportbehälters unterstützen kann.

Vorzugsweise wird nach dem Entleeren des Transportbehälters automatisch in der Vorrichtung geprüft, ob sich noch Wertgegenstände in dem Transportbehälter befinden. Dazu umfasst die Vorrichtung eine Restmengen-Prüfeinrichtung, die eingerichtet ist zu prüfen, ob in einem Transportbehälter nach dem Entleeren noch Wertgegenstände enthalten sind.

Diese Prüfung kann, abhängig von der Art des Transportbehälters und/oder der Art der in dem Transportbehälter transportierten Wertgegenstände, auf verschiedene Weise durchgeführt werden. Insbesondere im Falle von Kunststoffbehältern und blattförmigen Wertdokumenten, wie beispielsweise Banknoten, hat sich eine IR- Transmissionsmessung als vorteilhafte Prüfmethode bewährt. In dem Fall, dass Münzen in dem Transportbehälter transportiert werden, kann eine Restmengen-Prüfvorrichtung einen Metalldetektor umfassen, welcher das Vorliegen von Münzen in dem entleerten Transportbehälter prüfen kann. Es ist auch möglich, eine Restmengen-Prüfvorrichtung mit einer Kameraeinrichtung und eine Bilderkennungseinrichtung auszustatten. Auf diese Weise können in dem entleerten Transportbehälter verbleibende Wertgegenstände optisch erfasst und erkannt werden.

In dem Fall, dass der Transportbehälter nicht vollständig entleert wurde, d.h. dass in dem automatisch entleerten Transportbehälter (unbeabsichtigt) noch Wertgegenstände vorliegen, wird vorzugsweise eine entsprechende Fehlermeldung durch die Vorrichtung ausgegeben. Die Bearbeitung des Transportbehälters kann unterbrochen und der Fehler beispielsweise manuell behoben werden, d.h. ein Bediener der Vorrichtung leert den Transportbehälter dann manuell vollständig.

Optional können entleerte Transportbehälter in der Vorrichtung automatisch aufgefangen und abtransportiert werden. Dies ermöglicht es, die Transportbehälter temporär zu lagern, falls dies für eine spätere Überprüfung der Transportbehälter erforderlich ist, oder zu recyceln oder zu entsorgen. Die Vorrichtung umfasst dazu beispielsweise eine Transportbehälter-Abtransporteinrichtung, welche eingerichtet ist, aufgetrennte und entleerte Transportbehälter abzutransportieren. Hierzu kann beispielsweise ein Förderband oder dergleichen verwendet werden. Die Vorrichtung kann weiterhin eine Transportbehälter-Sammeleinrichtungen umfassen, welche eingerichtet ist, aufgetrennte und entleerte Transportbehälter aufzunehmen, insbesondere aufzufangen, und zu sammeln.

Der Transportbehälter und/oder der Auffangbehälter können identifiziert werden. Der Transportbehälter wird z.B. dadurch identifiziert, dass eine Transportbehälter-Kodierung des Transportbehälters ausgelesen wird. Der Auffangbehälter wird z.B. dadurch identifiziert, dass eine Auffangbehälter-Kodierung des Auffangbehälters ausgelesen wird. Um eine vollständig automatisierte Bearbeitung des Transportbehälters durchführen zu können, ist es vorteilhaft, wenn sowohl der Transportbehälter als auch der Auffangbehälter seitens der Vorrichtung eindeutig identifiziert werden können. Zu diesem Zweck werden der Transportbehälter und der Auffangbehälter mit einer entsprechenden Transportbehälter-Kodierung und entsprechenden Auffangbehälter-Kodierung versehen, beispielsweise einem Barcode oder einem kontaktlos auslesbaren Datenträger, z.B. einem Transponder oder einem RFID-Modul.

Zum eindeutigen Identifizieren eines zu bearbeitenden Transportbehälters umfasst die Vorrichtung vorzugsweise eine Leseeinrichtung. Diese Leseeinrichtung ist eingerichtet, eine genannte Transportbehälter-Kodierung auszulesen. Die Leseeinrichtung ist z.B. in Form eines Barcodelesers oder eines Lesegeräts zum Auslesen eines kontaktlosen Datenträgers der beschriebenen Art ausgebildet. Aus der Transportbehälter-Kodierung können den Transportbehälter betreffende Informationen abgeleitet werden, beispielsweise über den Einzahler, von dem der Transportbehälter stammt, und ggf. auch über die in dem Transportbehälter enthaltenen Wertgegenstände, z.B. deren Gesamtwert. Diese Informationen können in der Transportbehälter-Kodierung selbst enthalten sein oder mit Hilfe der Transportbehälter-Kodierung aus einer Datenbank geholt werden, die eine Zuordnung der jeweiligen Transportbehälter-Kodierung zum jeweiligen Einzahler enthält.

Die Leseeinrichtung ist vorzugsweise weiterhin eingerichtet, eine entsprechende Auffangbehälter-Kodierung des Auffangbehälters auszulesen. Alternativ kann hierzu auch eine separate Leseeinrichtung in der Vorrichtung vorgesehen sein.

Ein Transportbehälter, dessen Wertgegenstände in einen Auffangbehälter entleert werden, wird durch die Vorrichtung diesem einen Auffangbehälter eindeutig zugeordnet. Am einfachsten erfolgt dies dadurch, dass eine vorstehend erwähnte Transportbehälter-Kodierung einer entsprechenden Auffangbehälter-Kodierung eindeutig zugeordnet wird. Auf diese Weise kann automatisch erfasst werden, woher die Wertgegenstände stammen, welche in einem Auffangbehälter lagern, der die Wertgegenstände zur weiteren Bearbeitung weiter transportiert.

Die Vorrichtung zum automatischen Bearbeiten des Transportbehälters umfasst vorzugsweise eine Datenkommunikationsschnittstelle. Diese Datenkommunikationsschnittstelle dient insbesondere zur Datenkommunikation mit weiteren Vorrichtungen, z.B. mit einer Wertdokumentbearbeitungsvorrichtung, die die in dem Auffangbehältern enthaltenen Wertdokumente weiterbearbeitet, und/oder mit einem die Vorrichtung umfassenden System. Bei der Datenkommunikation wird z.B. die eindeutige Transportbehälter-Kodierung, verknüpft mit der dieser Transportbehälter-Kodierung eindeutig zugeordneten Auffangbehälter-Kodierung desjenigen Auffangbehälters übermittelt, durch den diese Wertgegenstände aufgefangen wurden. Alternativ oder zusätzlich kann die Auffangbehälter-Kodierung auch mit der Information über den Einzahler der Wertgegenstände des jeweiligen Transportbehälters verknüpft übermittelt werden. Zur Datenkommunikation werden in der Regel herkömmlich bekannte Schnittstellen und Protokolle verwendet.

Der Auffangbehälter mit den aus dem Transportbehälter entleerten Wertgegenständen wird schließlich zur Weiterverarbeitung der Wertgegenstände mittels einer entsprechenden Auffangbehälter-Transporteinrichtung abtransportiert.

Diese Auffangbehälter-Transporteinrichtung kann einerseits Teil der Vorrichtung zum Bearbeiten des Transportbehälters sein. Alternativ kann die Auffangbehälter-Transporteinrichtung Teil eines umfassenden Systems sein, welches die Vorrichtung zum automatischen Bearbeiten des Transportbehälters umfasst.

Es ist darauf zu achten, dass der Auffangbehälter durch die Auffangbehälter-Transporteinrichtung derart transportiert wird, dass der Auffangbehälter zum Zeitpunkt des Entleerens des Transportbehälters derart angeordnet ist, dass die aus dem Transportbehälter entleerten Wertdokumente von dem Auffangbehälter aufgefangen werden können. Mit anderen Worten ist der Auffangbehälter derart zu transportieren, dass er zum Zeitpunkt des Auftrennens und Entleerens des Transportbehälters beispielsweise direkt unter dem Transportbehälter angeordnet ist. Die Steuerung einer vorstehend genannten Auffangbehälter-Transporteinrichtung obliegt deswegen der Steuereinrichtung der Vorrichtung zum Bearbeiten des Transportbehälters, welche auch den Transport und das Auftrennen des Transportbehälters in der Vorrichtung steuert.

Die Vorrichtung zum Bearbeiten des Transportbehälters umfasst vorzugsweise ein Gehäuse, welches die wesentlichen Komponenten der Vorrichtung, insbesondere die Trenneinrichtung und zumindest Teile der Transportbehälter-Transporteinrichtung umgibt.

Das Gehäuse kann eine Öffnung umfassen, durch welche aus dem Transportbehälter entleerte Wertgegenstände in einen Auffangbehälter fallen können, der beispielsweise auf einer unter dem Gehäuse durchführenden Auffangbehälter-Transporteinrichtung angeordnet ist.

Alternativ kann das Gehäuse zumindest eine Öffnung umfassen, durch welche eine Auffangbehälter-Transporteinrichtung Auffangbehälter in das Gehäuse hinein und aus dem Gehäuse hinaus transportieren kann.

Weiterhin umfasst das Gehäuse in der Regel zumindest eine Öffnung, durch welche die Transportbehälter-Transporteinrichtung Transportbehälter in das Gehäuse hinein transportieren kann. Alternativ kann diese Öffnung dazu dienen, wenn die Transportbehälter-Transporteinrichtung im Wesentlichen vollständig innerhalb des Gehäuses verläuft, es einem Bediener der Vorrichtung zu erlauben, Transportbehälter der Vorrichtung, d.h. insbesondere der Transportbehälter-Transporteinrichtung der Vorrichtung, zuzuführen.

Eine bevorzugte Ausführungsform eines Systems zum Bearbeiten von Wertgegenständen umfasst eine vorstehend im Detail beschriebene Vorrichtung zum automatischen Bearbeiten eines Transportbehälters mit Wertgegenständen. Weiterhin umfasst das System zumindest eine weitere Wertdokument-Bearbeitungsvorrichtung, wie beispielsweise eine Banknotenbearbeitungsvorrichtung oder der gleichen.

Das System umfasst eine Transporteinrichtung, welche eingerichtet ist, durch den Auffangbehälter aufgefangene Wertgegenstände zu der weiteren Wertdokument-Bearbeitungsvorrichtung zu transportieren. Wie bereits vorstehend erwähnt, kann eine solche Transporteinrichtung gleichzeitig als Auffangbehälter-Transporteinrichtung im Zusammenhang mit der Vorrichtung zum automatischen Bearbeiten des Transportbehälters dienen.

Die vorliegende Erfindung wird im Folgenden mit Bezug auf die beiliegenden Zeichnungen beispielhaft beschrieben. Darin zeigen:
- Figur 1: eine erste bevorzugte Ausführungsform einer Vorrichtung zum automatischen Bearbeiten eines Transportbehälters mit Wertgegenständen;
- Figur 2: eine zweite bevorzugte Ausführungsform einer solchen Vorrichtung;
- Figur 3: den Mechanismus des Auftrennens eines Transportbehälters in der Vorrichtung aus Figur 2;
- Figuren 4A, 4B: die Wirkungsweise von zwei bevorzugten Ausführungsformen einer Entleerhilfeeinrichtung in der Vorrichtung aus Figur 2;
- Figuren 5A und 5B: eine bevorzugte Ausführungsform einer Trenneinrichtung zum Auftrennen eines Transportbehälters in der Vorrichtung aus Figur 2;
- Figur 6A: eine Aufnahmeeinrichtung zum Aufnehmen eines Transportbehälters an einer Transportbehälter-Transporteinrichtung in einer dritten bevorzugten Ausführungsform einer Vorrichtung zum automatischen Bearbeiten eines Transportbehälters mit Wertgegenständen;
- Figur 6B: ausschnittsweise schematisch eine Vorrichtung gemäß der dritten bevorzugten Ausführungsform und
- Figur 7: Schritte einer bevorzugten Ausführungsform eines Verfahrens zum Bearbeiten eines Transportbehälters mit Wertgegenständen mittels einer der Vorrichtungen aus den Figuren 1, 2 oder 6B.

In Figur 1 umfasst die Vorrichtung 100 zum automatischen Bearbeiten von Transportbehältern 10, die Wertgegenstände 20 umfassen, ein Gehäuse 140, in dem in der Regel die wesentlichen Komponenten der Vorrichtung 100 angeordnet sind.

Mit Bezug auf Figur 1, wie auch mit Bezug auf die restlichen Figuren, werden Transportbehälter 10 mit Wertgegenständen 20 als flächige, beutelförmige Transportbehälter 10 dargestellt, die Wertgegenstände in Form von blattförmigen Wertgegenständen 20, insbesondere Banknoten, umfassen. Solche Transportbehälter 10 werden auch "Safebags" genannt. Es versteht sich, dass diese Transportbehälter 10 in gleicher Weise auch Münzen oder andere nicht blattförmige Wertgegenstände umfassen können.

Form und Größe dieser Transportbehälter 10 kann variieren. In Draufsicht auf eine der beiden Hauptoberflächen sind die Transportbehälter 10 meist rechteckig. In der Regel sind diese Transportbehälter 10 aus Kunststofffolie gefertigt. Die Transportbehälter 10 sind in der Regel rundum verschlossen. Sie weisen z.B. die Größe eines großen Briefumschlages auf. Die Dicke ist in der Regel auf wenige cm beschränkt.

Durch eine erste Öffnung 144 des Gehäuses 140 werden Transportbehälter 10 über eine Transportbehälter-Transporteinrichtung 110 in die Vorrichtung 100 eingebracht. Dazu kann ein Bediener der Vorrichtung 100 die Transportbehälter 10 auf das Förderband 110 legen. Das Förderband 110 umfasst eine Aufnahmeeinrichtung 112 zum sicheren Halten der Transportbehälter 10 auf dem Förderband in Form einer Ansaugeinrichtung (nicht gezeigt). Diese Ansaugeinrichtung erleichtert ein nachfolgend beschriebenes Auftrennen der Transportbehälter 10, ohne dass diese beispielsweise von dem Transportband 110 rutschen oder nur teilweise aufgetrennt werden.

Noch außerhalb der Vorrichtung 100 wird eine eindeutige Transportbehälter-Kodierung 12 in Form eines Barcodes mittels einer Leseeinrichtung 160 der Vorrichtung 100 ausgelesen. Auf diese Weise kann jeder der in die Vorrichtung 100 eingeführten Transportbehälter 10 eindeutig identifiziert werden. Die Leseeinrichtung 160 ist im vorliegenden Beispiel als Barcode-Leser ausgebildet. Alternativ können beispielsweise kontaktlos auslesbare Transponder auf den Transportbehältern 10 aufgebracht oder in die Transportbehälter 10 eingebracht sein, welche entsprechende Informationen umfassen und über Kontaktlos-Lesegeräte zur Identifikation der Transportbehälter 10 ausgelesen werden können. Die Lesevorrichtung 160 kann alternativ auch innerhalb des Gehäuses 140 angeordnet sein.

In entsprechender Weise tragen Auffangbehälter 300, die vorgesehen sind, aus aufgetrennten Transportbehältern 10 entleerte Wertgegenstände 20 aufzufangen, eine Auffangbehälter-Kodierung 302, welche ebenfalls in Form eines Barcodes ausgebildet sein kann. Eine weitere Leseeinrichtung 160' innerhalb des Gehäuses 140 ist eingerichtet, eine solche Auffangbehälter-Kodierung 302 auszulesen.

Um eine vollständig automatische Bearbeitung der Transportbehälter 10 in der Vorrichtung 100 zu gewährleisten, erfolgt in aller Regel eine eindeutige Zuordnung jedes Transportbehälters 10 zu einem Auffangbehälter 300 derart, dass ein Transportbehälter 10 demjenigen Auffangbehälter 300 eindeutig zugeordnet wird, welcher die in dem Transportbehälter 10 ursprünglich eingelagerten Wertgegenstände 20 nach dem Auftrennen und Entleeren des Transportbehälters 10 auffängt. Die Zuordnung erfolgt dabei in der Regel über die ausgelesenen Kodierungen 12, 302. Grundsätzlich kann es vorgesehen sein, dass ein Auffangbehälter 300 die Wertgegenstände mehrerer Transportbehälter 10 auffängt, wenn diese beispielsweise von demselben Einzahler stammen.

Über eine (nicht gezeigte) Datenkommunikationsschnittstelle der Vorrichtung 100 können entsprechende Informationen von der Vorrichtung 100 an eine weitere, mit der Vorrichtung 100 in Verbindung stehende Wertdokument-Bearbeitungsvorrichtung (nicht gezeigt) oder an ein die Vorrichtung 100 umfassendes System (nicht gezeigt) weitergeleitet werden.

In der Vorrichtung 100 angekommen, werden die Transportbehälter 10 mittels einer Trenneinrichtung 120 aufgetrennt. In dem in Figur 1 gezeigten Beispiel besteht die Trenneinrichtung 120 aus einem beweglichen Schneidkopf 121, der einen quer verlaufenden Schnitt an dem Transportbehälter 10 durchführt (die Transporteinrichtung 110 hält zu diesem Zweck kurz an), sowie aus zwei fest stehenden Schneidköpfen 122, welche jeweils einen Längsschnitt an dem Transportbehälter 10 durchführen, so dass der Transportbehälter 10 im Wesentlichen entlang drei seiner Hauptrichtungen aufgetrennt wird und zum Entleeren der Wertgegenstände 20 vollständig aufgeklappt werden kann.

Das Aufklappen des Transportbehälters 10 wird durch eine Entleerhilfeeinrichtung 180 begünstigt. Diese umfasst zum einen ein Saugwalzenpaar 184, die die beiden Behälterseiten ansaugen und auseinanderziehen. Nach dem Aufklappen und Auseinanderziehen der beiden durch die Schnitte entstehenden Hälften des Transportbehälters 10 wird die untere der beiden Walzen, welche zuvor, zum Aufklappen des Transportbehälters, noch unter Unterdruck stand, mit Überdruck beaufschlagt, die obere der beiden Walzen bleibt unter Unterdruck und zieht den entleerten Transportbehälter auf dem Entsorgungsförderband 105 in den Sammelbehälter 107. Alternativ reicht es auch aus, den Unterdruck auf der unteren Walze abzuschalten oder zumindest gegenüber dem Unterdruck auf der oberen Walze signifikant zu reduzieren.

Die Wertgegenstände 20 fallen dadurch aufgrund der Schwerkraft durch die Öffnung des Transportbehälters in den darunter oder dahinter angeordneten Auffangbehälter 300.

Um zu vermeiden, dass einzelne Wertgegenstände 20 an dem entleerten Transportbehälter 10 haften bleiben, umfasst die Entleerhilfeeinrichtung 180 ggf. eine Ionensprühvorrichtung 182, welche dem aufgetrennten und geöffneten Transportbehälter 10 ionisierter Luft zuführt, so dass die blattförmigen Wertgegenstände 20 zuverlässig aus dem geöffneten Transportbehälter 10 herausfallen.

Eine Restmengen-Prüfeinrichtung 190 in Form einer Kameraeinrichtung und eine nachgeschalteten Bildauswertungseinrichtung prüft, ob ein Transportbehälter 10 vollständig entleert worden ist, d.h. ob kein Wertgegenstand 20 mehr in dem Transportbehälter 10 verblieben ist, nachdem dieser entleert worden ist.

Die von dem Auffangbehälter 300 aufgefangenen Wertdokumente 20 werden schließlich von der Auffangbehälter-Transporteinrichtung 310 abtransportiert, beispielsweise zur Weiterbearbeitung durch eine Banknotenbearbeitungsmaschine oder dergleichen.

Figur 2 zeigt eine zweite bevorzugte Ausführungsform einer Vorrichtung 100 zum automatischen Bearbeiten eines Transportbehälters 10 mit Wertgegenständen 20. Auch hier sind die wesentlichen Komponenten der Vorrichtung 100 in einem Gehäuse 140 untergebracht.

Durch eine erste Öffnung 144 des Gehäuses 140 führt eine Transportbehälter-Transporteinrichtung 110 in die Vorrichtung. Mittels dieser Transportbehälter-Transporteinrichtung 110, welche mit Bezug auf Figur 2 schematisch als ein Transportband dargestellt ist, werden die Transportbehälter 10, die ein Bediener noch außerhalb des Gehäuses 140 an einer Aufnahmeeinrichtung 112 an der Transportbehälter-Transporteinrichtung 110 fixiert hat, in die Vorrichtung 100 eingeführt.

Die Aufnahmeeinrichtung 112 ist mit Bezug auf Figur 2 als eine Klemm-Einrichtung 112 ausgeführt, die in Figur 3 deutlich zu sehen ist. Auch mit Bezug auf Figur 2 werden eine Transportbehälter-Kodierung 12 und eine Auffangbehälter-Kodierung 302 mittels einer Leseeinrichtung 160 der Vorrichtung 100 ausgelesen, und jeder Transportbehälter 10 wird eindeutig demjenigen Auffangbehälter 300 zugeordnet, der jeweils vorgesehen ist, die in dem Transportbehälter 10 transportierten Wertgegenstände 20 nach dem Öffnen und Entleeren des Transportbehälters 10 aufzufangen und weiterzutransportieren.

Auch in dem in Figur 2 gezeigten Beispiel werden die Transportbehälter 10 innerhalb der Vorrichtung 100 automatisch mittels einer Trenneinrichtung 120, 125 aufgetrennt, wodurch die Wertgegenstände 20 aufgrund der Schwerkraft in den jeweiligen Auffangbehälter 300 fallen.

Die Prüfung, ob ein Transportbehälter 10 vollständig entleert worden ist, erfolgt in dem in Figur 2 gezeigten Beispiel mittels einer Infrarot-Transmissionsmessung. Eine entsprechende Prüfeinrichtung 190, die eine Sendereinrichtung, eine Empfangseinrichtung, gegebenenfalls eine Verstärkereinrichtung sowie eine Auswertungseinrichtung umfasst, durchleuchtet einen entleerten Transportbehälter 10 und erkennt auf diese Weise in dem Transportbehälter 10 verbliebene Wertgegenstände 20. Entleerte Transportbehälter 10 werden schließlich in einem Sammelbehälter 107 der Vorrichtung 100 gesammelt.

In Figur 3 ist die Aufnahmeeinrichtung 112 aus Figur 2 deutlicher gezeigt sowie die Art und Weise, wie der Transportbehälter 10 in der Vorrichtung 100 aus Figur 2 automatisch aufgetrennt wird. Dazu sind jeweils auf der Vorder- und der Rückseite des Transportbehälters 10 in den Figuren 5A und 5B im Detail gezeigte Saug-Trennköpfe 120 als Trenneinrichtung 120 vorgesehen.

Wie in den Figur 5A, 5B gezeigt, umfasst ein Saugkopf 125, der über einen angedeuteten Saugschlauch 125" mit einem Saugaggregat (nicht gezeigt) verbundenen ist, Sauglöcher 125', durch welche Luft angesaugt werden kann (vergleiche die Pfeile in Figur 5 B). Auf diese Weise kann der Saugtrennkopf 120, wenn er nahe genug an einen zu öffnenden Transportbehälter 10 herangeführt wird bzw. wenn ein zu öffnenden Transportbehälter 10 nahe genug an den Saugtrennkopf herangeführt wird (vergleiche Figur 3), eine Oberfläche des zu öffnenden Transportbehälters 10, insbesondere eine Beutelwand, ansaugen.

Der Saugkopf 125 umfasst als integrales Element ein Trennmittel 122 in Form einer Klinge. Diese Klinge 122 dient dazu, den Transportbehälter 10 im angesaugten Bereich aufzutrennen, d.h. im vorliegenden Fall aufzuschneiden.

Wie in Figur 3 gezeigt, geschieht dies dadurch, dass der Transportbehälter 10 in Richtung des Pfeils weitertransportiert wird, während die beiden gegenüber liegenden, feststehenden Saugtrennköpfe 120 den Transportbehälter 10 entlang der angedeuteten Trennlinie auftrennen. Ein Weitertransportieren und sicheres Auftrennen des Transportbehälters 10 kann durch geeignete Transportrollen (nicht gezeigt), welche von beiden Seiten an den Transportbehälter, beispielsweise im unteren Bereich des Transportbehälters 10, herangeführt werden, zusätzlich unterstützt werden. Ein Auftrennen wird weiterhin dadurch erleichtert, dass die Klinge 122 in dem Saugtrennkopf 125, wie in Figur 5B schematisch gezeigt, drehbar gelagert ist. Auf diese Weise kann die Klinge 122 jeweils automatisch geeignet in Schneidrichtung angeordnet werden.

Mit Bezug auf die Figuren 4A und 4B ist die Wirkungsweise zweier verschiedener Entleerhilfeeinrichtungen 180, welche im Zusammenhang mit der Vorrichtung aus Figur 2 eingesetzt werden können, schematisch gezeigt. Die Entleerhilfeeinrichtungen 180 sind eingerichtet, den Transportbehälter 10 derart zu bewegen oder zu verlagern, dass die Wertgegenstände 20 in dem Transportbehälter 10 am Boden des Transportbehälters angeordnet werden. Dadurch wird das Entleeren erleichtert, wenn, wie in Figur 3 gezeigt, der Transportbehälter 10 im Bereich des Bodens aufgetrennt wird.

Eine erste Wirkungsweise einer solchen Entleerhilfeeinrichtung 180 ist in Figur 4A gezeigt. Die Transporteinrichtung 110 kann durch Auf- und AbBewegung oder wechselseitige Drehbewegung, wie dies die beiden Pfeile in Fig. 4A andeuten, den Transportbehälter 10 schütteln, was zur Folge hat, dass sich die Wertdokumente 20 am Boden des Transportbehälters 10 sammeln.

In Figur 4B ist eine alternative Variante einer solchen Entleerhilfeeinrichtung 180 gezeigt. Durch eine spiralförmige Wendebewegung, zum Beispiel mittels einer Spindel, können sich Wertdokumente 20 in dem Transportbehälter 10 durch Wirken einer Zentrifugalkraft am Boden des Transportbehälters 10 sammeln.

In den Figuren 6A und 6B ist eine dritte bevorzugte Ausführungsform einer Vorrichtung 100 zum automatischen Bearbeiten eines Transportbehälters 10 mit Wertgegenständen 20 gezeigt.

Figur 6A zeigt eine spezifische Aufnahmeeinrichtung 112 zum im Wesentlichen hängenden, klemmenden Aufnehmen eines Transportbehälters 10. Die Aufnahmeeinrichtung 112 umfasst zwei Klemm-Einrichtungen 113,114 mit jeweils zwei beweglichen Backen. Mittels dieser Klemm-Einrichtungen kann ein Bediener der Vorrichtung den Transportbehälter 10 jeweils zwischen den zwei beweglichen Backen einklemmen. In der Klemm-Einrichtung 113 hängt der Transportbehälter 10 vertikal nach unten. Die darunter angeordnete Klemmeinrichtung 114 ist dazu senkrecht angeordnet. Alternativ könnte die Klemm-Einrichtung auch lediglich winklig, d.h. nicht notwendig genau senkrecht, oder nur horizontal beabstandet zu der Klemm-Einrichtung 113 angeordnet sein. Wenn die Klemm-Einrichtung 114 geöffnet wird (vgl. Fig. 6B, Position P2) und der Transportbehälter 10 in dem Bereich, der in Fig. 6A noch in der Klemmeinrichtung 114 eingeklemmt ist, aufgetrennt worden ist, sackt dieser Bereich des Transportbehälters 10 aufgrund der Schwerkraft nach unten, d.h. der Transportbehälter hängt lediglich noch in der Klemm-Einrichtung 113, und die in dem Transportbehälter 10 gelagerten Wertgegenstände 20 fallen, ebenfalls aufgrund der Schwerkraft, aus dem Transportbehälter 10 heraus. Die Klemmeinrichtung 114 umfasst in der oberen Backe einen Spalt 116, in dem eine Trenneinrichtung 117, beispielsweise ein Perforierrad oder eine Klinge, geführt werden kann, um den Transportbehälter 10 aufzutrennen.

In Figur 6B ist eine Vorrichtung 100 gemäß der dritten Ausführungsform gezeigt, ohne ein umgebendes Gehäuse und ohne die verschiedenen Lese- und Prüfeinrichtungen, die bereits mit Bezug auf die Figuren 1 und 2 im Detail beschrieben worden sind. Es versteht sich, dass auch die Ausführungsform gemäß Figur 6B solche Lese- und Prüfeinrichtungen umfassen kann.

Die Vorrichtung 100 gemäß der dritten Ausführungsform umfasst eine Transportbehälter-Transporteinrichtung 110 in Form einer horizontal umlaufenden Transportschiene. An dieser Transportschiene sind mehrere der in Figur 6A gezeigten Aufnahmeeinrichtungen 112 verfahrbar aufgehängt. In einer ersten Position P1 ist eine Aufnahmeeinrichtung 112 mit einem eingehängten, noch verschlossenen Transportbehälter 10 gezeigt. Die Transportbehälter-Transporteinrichtung 110 kann vollständig innerhalb des (nicht gezeigten) Gehäuses verlaufen.

Nach einem Transport (entlang der Pfeilrichtung) wird der Transportbehälter 10 dann in der Vorrichtung 110 in Position P2 automatisch aufgetrennt und die Wertgegenstände 20 fallen aufgrund der Schwerkraft in einen unter dem Transportbehälter 10 angeordneten Auffangbehälter 300. Das Auftrennen des Transportbehälters 10 erfolgt hierbei durch eine automatische Betätigung der Trenneinrichtung 110 in Form des Trennmittels 117 (vgl. Fig. 6A).

Um sicherzustellen, dass sämtliche aus dem Transportbehälter entleerten Wertgegenstände 20 auch in dem Auffangbehälter 300 landen, und nicht etwa daneben, kann eine Auffanghilfeeinrichtung 250, beispielsweise in Form eines Trichters oder dergleichen, vorgesehen sein. Es versteht sich, dass eine solche Auffanghilfeeinrichtung 250 im Zusammenhang mit jeder beliebigen Ausführungsform einer Vorrichtung 100, insbesondere auch in den Ausführungsformen aus Figur 1 oder Figur 2, eingesetzt werden kann.

Nachfolgend werden Schritte einer bevorzugten Ausführungsform eines Verfahrens zum Bearbeiten eines Transportbehälters 10 mit Wertgegenständen 20 mit Bezug auf Figur 7 nochmals zusammenfassend beschrieben.

In einem ersten Schritt S1 wird ein Transportbehälter 10 mit Wertgegenständen 20 einer Vorrichtung 100 zum automatischen Bearbeiten eines solchen Transportbehälters zugeführt.

In Schritt S2 wird geprüft, ob der Transportbehälter 10 unbeschädigt ist. Die Vorrichtung 100 kann dazu eine entsprechende Unversehrtheit-Prüfeinrichtung umfassen. Alternativ kann auch ein Bediener der Vorrichtung 100, bevor er den Transportbehälter 10 der Vorrichtung 100 zuführt, prüfen, ob der Transportbehälter 10 intakt ist.

In Schritt S3 wird eine Transportbehälter-Kodierung 12 eingelesen, um den Transportbehälter 10 eindeutig zu identifizieren.

Entsprechend wird in Schritt S4 eine Auffangbehälter-Kodierung 302 eines Auffangbehälters 300, der vorgesehen ist, die in dem Transportbehälter 10 befindlichen Wertdokumente 20 nach dem Öffnen und Entleeren des Transportbehälters 10 aufzufangen, eingelesen.

In Schritt S5 erfolgt eine Zuordnung des Transportbehälters 10 zu dem Auffangbehälter 300. Vorzugsweise erfolgt diese Zuordnung über die in den Schritten S3 und S4 ausgelesenen Kodierungen 12, 302.In Schritt S6 wird der Transportbehälter 10 mittels einer Trenneinrichtung 120 der Vorrichtung 10 automatisch aufgetrennt.

Daraufhin wird der Transportbehälter 10 in Schritt S7 entleert. In der Regel erfolgt dies im Wesentlichen mittels der Schwerkraft.

In Schritt S8 werden die aus dem Transportbehälter 10 entleerten Wertgegenstände 20 mittels des Auffangbehälters 300 aufgefangen.

In Schritt S9 wird geprüft, ob der Transportbehälter 10 vollständig entleert worden ist. Die Vorrichtung 100 umfasst dazu eine entsprechend eingerichtete Restmengen-Prüfeinrichtung.

Ein Abtransportieren des Auffangbehälters 300 mit den Wertdokument 20 zur Weiterbearbeitung derselben erfolgt in Schritt S10.

In Schritt S11 kann ein Abtransportieren und Sammeln des entleerten Transportbehälters innerhalb der Vorrichtung 100 erfolgen.

## Patentansprüche

1. Verfahren zum Bearbeiten eines Transportbehälters (10) mit Wertgegenständen (20), umfassend die Schritte:
- Zuführen (S1) des Transportbehälters (10) zu einer Vorrichtung (100) zum automatischen Bearbeiten des Transportbehälters (10);
- automatisches Auftrennen (S6) des Transportbehälters (10) in der Vorrichtung (100) mittels einer Trenneinrichtung (120);
- automatisches Entleeren (S7) der Wertgegenstände (20) aus dem aufgetrennten Transportbehälter (10);
- automatisches Auffangen (S8) der entleerten Wertgegenstände (20) durch einen Auffangbehälter (300);
**dadurch gekennzeichnet,**
- **dass** der Auffangbehälter (300) mit den Wertgegenständen (20) zur Weiterverarbeitung der Wertgegenstände (20) automatisch abtransportiert wird (S10), und
- **dass** die Trenneinrichtung automatisch abhängig von der Größe und/oder Form des Transportbehälters an den zu öffnenden Transportbehälter angepasst wird.

2. Verfahren nach Anspruch 1, **dadurch gekennzeichnet, dass** der Transportbehälter (10) der Vorrichtung dadurch zugeführt wird, dass der Transportbehälter (10) auf oder an einer Transporteinrichtung (110) abgelegt oder befestigt wird, welche den Transportbehälter (10) direkt oder indirekt in die Vorrichtung (100) transportiert.

3. Verfahren nach Anspruch 1 oder 2, **dadurch gekennzeichnet, dass** der Transportbehälter (10) vor dem Auftrennen mittels einer Saugeinrichtung (125) angesaugt und dann im angesaugten Bereich mittels der Trenneinrichtung (120) aufgetrennt wird.

4. Verfahren nach einem der Ansprüche 1 bis 3, **dadurch gekennzeichnet, dass** das automatische Entleeren des Transportbehälters (10) dadurch erfolgt, dass die Wertgegenstände aufgrund ihrer Schwerkraft aus dem aufgetrennten Transportbehälter herausfallen.

5. Verfahren nach einem der Ansprüche 1 bis 5, **dadurch gekennzeichnet, dass** der Transportbehälter eine eindeutige Transportbehälter-Kodierung und der Auffangbehälter eine eindeutige Auffangbehälter-Kodierung aufweisen und der Transportbehälter (10) anhand seiner Transportbehälter-Kodierung und der Auffangbehälter (300) anhand seiner Auffangbehälter-Kodierung identifiziert werden.

6. Verfahren nach Anspruch 5, **dadurch gekennzeichnet, dass** der jeweilige Transportbehälter, dessen Wertgegenstände in einen Auffangbehälter entleert wird, diesem Auffangbehälter eindeutig zugeordnet wird, insbesondere dadurch, dass die Transportbehälter-Kodierung des betreffenden Transportbehälters der Auffangbehälter-Kodierung des betreffenden Auffangbehälters eindeutig zugeordnet wird.

7. Verfahren nach einem der Ansprüche 1 bis 6, **dadurch gekennzeichnet, dass** der Auffangbehälter (300) derart transportiert wird, dass der Auffangbehälter (300) zum Zeitpunkt des Entleerens des Transportbehälters (10) derart angeordnet ist, dass die aus dem aufgetrennten Transportbehälter (10) herausfallenden Wertgegenstände (20) von dem Auffangbehälter (300) aufgefangen werden.

8. Verfahren nach einem der Ansprüche 1 bis 7, **dadurch gekennzeichnet, dass** nach dem Entleeren des Transportbehälters (10) automatisch geprüft wird (S9), ob sich noch Wertgegenstände (20) in dem Transportbehälter (10) befinden, und falls dies der Fall ist, automatisch eine entsprechende Fehlermeldung ausgegeben wird.

9. Vorrichtung (100) zum automatischen Bearbeiten eines Transportbehälters (10), der Wertgegenstände (20) enthält, umfassend:
- eine Transportbehälter-Transporteinrichtung (110) zum Transportieren des Transportbehälters (10);
- eine Trenneinrichtung (120) zum Auftrennen des Transportbehälters (10), um die Wertgegenstände des jeweiligen Transportbehälters automatisch in einen Auffangbehälter zu entleeren, und
- eine Steuereinrichtung zum Steuernder Transportbehälter-Transporteinrichtung (110) und der Trenneinrichtung (120),
**dadurch gekennzeichnet,**
- **dass** die Vorrichtung zum Steuern einer Auffangbehälter-Transporteinrichtung (310) ausgebildet ist, zum Transportieren des Auffangbehälters (300) derart, dass, zum Zeitpunkt des Entleerens des jeweiligen Transportbehälters, der jeweilige Auffangbehälter so angeordnet ist, dass der Auffangbehälter die aus dem aufgetrennten Transportbehälter (10) herausfallenden Wertgegenstände (20) auffangen kann, und
- **dass** die Trenneinrichtung automatisch abhängig von der Größe und/oder Form des Transportbehälters an den zu öffnenden Transportbehälter angepasst wird.

10. Vorrichtung (100) nach Anspruch 9, **dadurch gekennzeichnet, dass** die Transportbehälter-Transporteinrichtung (110) zumindest eine Aufnahmeeinrichtung (112) zum Aufnehmen oder Fixieren eines Transportbehälters (10) an oder auf der Transportbehälter-Transporteinrichtung (110) umfasst.

11. Vorrichtung (100) nach Anspruch 9 oder 10, **dadurch gekennzeichnet, dass** die Vorrichtung (100) eine Saugeinrichtung (125) umfasst, die eingerichtet ist, einen Transportbehälter (10) anzusaugen, und dass die Trenneinrichtung (120) eingerichtet ist, den Transportbehälter (10) in dem angesaugten Bereich aufzutrennen.

12. Vorrichtung nach einem der Ansprüche 9 bis 11, **dadurch gekennzeichnet, dass** die Vorrichtung (100) eine Leseeinrichtung (160) umfasst, die eingerichtet ist, eine eindeutige Transportbehälter-Kodierung (12) des Transportbehälters auszulesen und eine Leseeinrichtung, die eingerichtet ist, eine eindeutige Auffangbehälter-Kodierung (302) des Auffangbehälters auszulesen.

13. Vorrichtung (100) nach Anspruch 12, **dadurch gekennzeichnet, dass** die Vorrichtung (100) eine Datenkommunikationsschnittstelle zur Datenkommunikation umfasst, über die die eindeutige Transportbehälter-Kodierung und/oder Information über den Einzahler der Wertgegenstände des jeweiligen Transportbehälters, verknüpft mit der Auffangbehälter-Kodierung desjenigen Auffangbehälters übermittelt werden, durch den die jeweiligen Wertgegenstände des jeweiligen Transportbehälters aufgefangen wurden.

14. Vorrichtung (100) nach einem der Ansprüche 9 bis 13, **dadurch gekennzeichnet, dass** die Vorrichtung (100) eine Restmengen-Prüfeinrichtung (190) umfasst, die eingerichtet ist zu prüfen, ob in dem Transportbehälter (10) nach dessen Entleerung noch Wertgegenstände (20) enthalten sind.

15. System zum Bearbeiten von Wertgegenständen (20), umfassend eine Vorrichtung (100) nach einem der Ansprüche 9 bis 14 sowie zumindest eine weitere Wertdokument-Bearbeitungsvorrichtung.

## Claims

1. A method for processing a transport container (10) with objects of value (20), comprising the steps of:
- feeding (S1) the transport container (10) to an apparatus (100) for the automatic processing of the transport container (10);
- automatic severing (S6) of the transport container (10) in the apparatus (100) by means of a severing device (120);
- automatic emptying (S7) of the objects of value (20) from the severed transport container (10);
- automatic collection (S8) of the emptied objects of value (20) by a collection container (300);
**characterized in**
- **that** the collection container (300) with the objects of value (20) for the further processing of the objects of value (20) is automatically transported away, and
- **that** the severing device is automatically adjusted, depending on the size and/or form of the transport container, to the transport container to be opened.

2. The method according to claim 1, **characterized in that** the transport container (10) is fed to the apparatus by the transport container (10) being placed on or attached to a transport device (110) which transports the transport container (10) directly or indirectly into the apparatus.

3. The method according to claim 1 or 2, **characterized in that** the transport container (10) is suctioned by means of a suction device (125) prior to the severing and is then severed in the suctioned region by means of the severing device (120).

4. The method according to any of claims 1 to 3, **characterized in that** the automatic emptying of the transport container (10) is effected **in that** the objects of value drop out of the severed transport container by force of gravity.

5. The method according to any of claims 1 to 5, **characterized in that** the transport container has a unique transport-container coding and the collection container has a unique collection-container coding, and the transport container (10) is identified by means of its transport-container coding and the collection container (300) is identified by means of its collection-container coding.

6. The method according to claim 5, **characterized in that** the respective transport container, the objects of value of which are emptied into a collection container, is uniquely allocated to said collection container, in particular **in that** the transport-container coding of the respective transport container is uniquely allocated to the collection-container coding of the respective collection container.

7. The method according to any of claims 1 to 6, **characterized in that** the collection container (300) is transported in such a fashion that the collection container (300) is so arranged at the time of emptying the transport container (10) that the objects of value (20) dropping out of the severed transport container (10) are collected by the collection container (300).

8. The method according to any of claims 1 to 7, **characterized in that** after the emptying of the transport container (10) it is automatically checked (S) whether there are objects of value (20) still disposed in the transport container (10), and if this is the case a corresponding error message is output automatically.

9. An apparatus (100) for the automatic processing of a transport container (10) containing objects of value (20), comprising:
- a transport-container transport device (110) for transporting the transport container (10);
- a severing device (120) for severing the transport container (10) in order to empty the objects of value of the respective transport container automatically into a collection container, and
- a control device for controlling the transport-container transport device (110), and the severing device (120),
**characterized in**
- **that** the apparatus for controlling a collection-container transport device (310) is adapted for transporting the collection container (300) such that the respective collection container is so arranged at the time of emptying the respective transport container that the collection container can collect the objects of value (20) dropping out of the severed transport container (10) and
- **that** the severing device is automatically adjusted, depending on the size and/or form of the transport container, to the transport container to be opened.

10. The apparatus (100) according to claim 9, **characterized in that** the transport-container transport device (110) comprises at least one receiving device (112) for receiving or fixing a transport container (10) to or on the transport-container transport device (110).

11. The apparatus (100) according to claim 9 or 10, **characterized in that** the apparatus (100) comprises a suction device (125) adapted to suction a transport container (10), and that the severing device (120) is adapted to sever the transport container (10) in the suctioned region.

12. The apparatus according to any of claims 9 to 11, **characterized in that** the apparatus (100) comprises a reading device (160) adapted to read out a unique transport-container coding (12) of the transport container, and a reading device adapted to read out a unique collection-container coding (302) of the collection container (300).

13. The apparatus (100) according to claim 12, **characterized in that** the apparatus (100) comprises a data communication interface for data communication, via which the unique transport-container coding and/or information about the depositor of the objects of value of the respective transport container are transmitted in a fashion linked with the collection-container coding of that collection container by which the respective objects of value of the respective transport container were collected.

14. The apparatus (100) according to any of claims 9 to 13, **characterized in that** the apparatus (100) comprises a residual-amount checking device (190) adapted to check whether there are objects of value (20) still disposed in the transport container (10) after its emptying.

15. A system for processing objects of value (20), comprising an apparatus (100) according to any of claims 9 to 14 and at least one further value-document processing apparatus.

## Revendications

1. Procédé de manipulation d'un conteneur de transport (10) pourvu d'objets de valeur (20), comprenant les étapes :
- acheminement (S1) du conteneur de transport (10) à un dispositif (100) de manipulation automatique du conteneur de transport (10) ;
- découpe automatique (S6) du conteneur de transport (10) dans le dispositif (100) au moyen d'un équipement de découpe (120) ;
- vidage automatique (S7) des objets de valeur (20) du conteneur de transport (10) découpé
- recueil automatique (S8) des objets de valeur (20) vidés, par un conteneur de recueil (300) ;
**caractérisé en ce**
- **que** le conteneur de recueil (300) pourvu des objets de valeur (20) est emporté automatiquement pour traitement subséquent des objets de valeur (20), et
- **que** l'équipement de découpe est adapté automatiquement, en fonction de la taille et/ou de la forme du conteneur de transport, au conteneur de transport à ouvrir.

2. Procédé selon la revendication 1, **caractérisé en ce que** le conteneur de transport (10) est acheminé au dispositif **en ce que** le conteneur de transport (10) est déposé ou attaché sur ou à un équipement de transport (110), lequel transporte le conteneur de transport (10) directement ou indirectement dans le dispositif (100).

3. Procédé selon la revendication 1 ou 2, **caractérisé en ce que** le conteneur de transport (10) est, avant la découpe, aspiré au moyen d'un équipement d'aspiration (125), puis ensuite découpé dans la zone aspirée au moyen de l'équipement de découpe (120).

4. Procédé selon une des revendications de 1 à 3, **caractérisé en ce que** le vidage automatique depuis le conteneur de transport (10) a lieu **en ce que** les objets de valeur, en raison de leur pesanteur, tombent du conteneur de transport découpé.

5. Procédé selon une des revendications de 1 à 5, **caractérisé en ce que** le conteneur de transport comporte une codification univoque de conteneur de transport et le conteneur de recueil une codification univoque de conteneur de recueil, et que le conteneur de transport (10) peut être identifié à l'aide de sa codification de conteneur de transport, et le conteneur de recueil (300) à l'aide de sa codification de conteneur de recueil.

6. Procédé selon la revendication 5, **caractérisé en ce que** le conteneur de transport respectif dont les objets de valeur sont vidés dans un conteneur de recueil est affecté univoquement à ce conteneur de recueil, en particulier **en ce que** la codification de conteneur de transport du conteneur de transport concerné est affecté univoquement à la codification de conteneur de recueil du conteneur de recueilconcerné.

7. Procédé selon une des revendications de 1 à 6, **caractérisé en ce que** le conteneur de recueil (300) est transporté de telle façon que le conteneur de recueil (300) est, au moment du vidage du conteneur de transport (10), disposé de telle façon que les objets de valeur (20) tombant du conteneur de transport (10) découpé sont recueillis par le conteneur de recueil (300).

8. Procédé selon une des revendications de 1 à 7, **caractérisé en ce que**, après le vidage du conteneur de transport (10), il est automatiquement vérifié (S9) s'il y a encore des objets de valeur (20) dans le conteneur de transport (10), et que, si cela est le cas, un message d'erreur correspondant est automatiquement émis.

9. Dispositif (100) de manipulation automatique d'un conteneur de transport (10) qui contient des objets de valeur (20), comprenant :
- un équipement de transport de conteneur de transport (110) pour le transport du conteneur de transport (10) ;
- un équipement de découpe (120) pour la découpe du conteneur de transport (10) afin de vider les objets de valeur du conteneur de transport respectif automatiquement dans un conteneur de recueil, et
- un équipement de commande pour la commande de l'équipement de transport de conteneur de transport (110) et de l'équipement de découpe (120),
**caractérisé en ce**
- **que** le dispositif de commande d'un équipement de transport de conteneur de recueil (310) est conçu pour transporter le conteneur de recueil (300) de telle manière que, au moment du vidage du conteneur de transport respectif, le conteneur de recueil respectif est disposé de telle façon que le conteneur de recueil peut recueillir les objets de valeur (20) tombant du conteneur de transport (10) découpé, et
- **que** l'équipement de découpe est adapté automatiquement, en fonction de la taille et/ou de la forme du conteneur de transport, au conteneur de transport à ouvrir.

10. Dispositif (100) selon la revendication 9, **caractérisé en ce que** l'équipement de transport de conteneur de transport (110) comprend au moins un équipement de logement (112) pour le logement ou la fixation d'un conteneur de transport (10) à ou sur l'équipement de transport de conteneur de transport (110).

11. Dispositif (100) selon la revendication 9 ou 10, **caractérisé en ce que** le dispositif (100) comprend un équipement d'aspiration (125) conçu pour aspirer un conteneur de transport (10), et que l'équipement de découpe (120) est conçu pour découper le conteneur de transport (10) dans la zone aspirée.

12. Dispositif selon une des revendications de 9 à 11, **caractérisé en ce que** le dispositif (100) comprend un équipement de lecture (160) conçu pour lire une codification univoque de conteneur de transport (12) du conteneur de transport, et un équipement de lecture conçu pour lire une codification univoque de conteneur de recueil (302) du conteneur de recueil.

13. Dispositif (100) selon la revendication 12, **caractérisé en ce que** le dispositif (100) comprend une interface de communication de données pour la communication de données, par l'intermédiaire de laquelle la codification univoque de conteneur de transport et/ou l'information sur le déposant des objets de valeur du conteneur de transport respectif sont tranmises en liaison avec la codification de conteneur de recueil du conteneur de recueil par lequel les objets de valeur respectifs du conteneur de transport respectif ont été recueillis.

14. Dispositif (100) selon une des revendications de 9 à 13, **caractérisé en ce que** le dispositif (100) comprend un équipement de vérification de quantités restantes (190) conçu pour vérifier si, dans le conteneur de transport (10), il y a encore des objets de valeur (20) après son vidage.

15. Système de traitement d'objets de valeur (20), comprenant un dispositif (100) selon une des revendications de 9 à 14 ainsi qu'au moins un autre dispositif de traitement de documents de valeur.
